# FASCICULE DE BREVET EUROPEEN

(11) **EP 1 044 041 B1**
(45) Date de publication et mention de la délivrance du brevet: **14.12.2005**
(21) Numéro de dépôt: 99954039.6
(22) Date de dépôt: 02.11.1999
(51) Int. Cl.: A63B 49/00

(54) **GUIDE POUR CORDAGE DE RAQUETTE, CREUX DU COTE DU CADRE**
FÜHRUNG FÜR EINE SCHLÄGERBESPANNUNG, WELCHE AUF DER RAHMENSEITE HOHL AUSGEFÜHRT IST
RACKET STRING PATTERN GUIDE, FRAME SIDE GROOVE

(30) Priorité: 30.10.1998 FR 9813831
(43) Date de publication de la demande: 18.10.2000
(73) Titulaire: BABOLAT VS, F-69007 Lyon (FR)
(72) Inventeur: ARROYO, Pierre-Yves, F-69570 Dardilly (FR); MITHIEUX, Stéphane, F-69002 Lyon (FR); POGGI, Marc, F-69007 Lyon (FR)
(74) Mandataire: Schouller, Jean-Philippe
(86) Numéro de dépôt international: PCT/FR1999/002673
(87) Numéro de publication internationale: WO 2000/025870

(56) Documents cités:
- DE-A- 4 110 698
- US-A- 3 567 225
- US-A- 3 884 467
- US-A- 4 697 811

## Description

L'invention concerne le domaine des raquettes de jeux utilisées pour les sports mettant en oeuvre une balle ou équivalent, et par exemple les raquettes de tennis, de squash ou de badminton..

Elle concerne plus spécialement les raquettes dans lesquelles le tamis, porté par le cadre, comporte une trame parallèle à l'axe longitudinal du manche et composée de montants, et une trame perpendiculaire à la précédente et composée de travers, ces montants et travers étant entrecroisés en passant alternativement dessus puis dessous les éléments de l'autre trame.

Le tamis est obtenu à partir d'au moins une corde de longueur définie qui, hors du tamis, traverse le cadre de la raquette pour former une boucle, de forme diverse selon les raquettes et prenant appui sur le cadre.

La réalisation du tamis dans le cadre d'une opération entièrement manuelle ou d'une opération manuelle avec assistance d'un banc de cordage se fait selon des techniques connues.

Outre les opérations spécifiques de cordage, la liaison entre le cordage et le cadre joue également un rôle important pour ce qui concerne la solidité et la fiabilité du tamis. On connaît donc des barrettes porte canons montés sur le cadre pour l'engagement des canons dans des trous ménagés à cet effet dans le cadre. Le cordage traverse donc le cadre en passant par les canons destinés à guider et à protéger la corde les traversant.

On connaît dans l'état de la technique des barrettes porte canons réalisées en matériau souple de type caoutchouc, ou en matériau rigide, pour servir de support aux boucles du cordage traversant le cadre.

Les raquettes existantes présentent un inconvénient majeur dans la mesure où il est difficile, d'influencer le comportement dynamique de leur tamis, avec des moyens simples à mettre en oeuvre.

US-A-4,697,811 décrit l'ensemble des caractéristiques appartenant au préambule des revendications indépendantes 1 et 12. Par ailleurs, DE-A-41 10 698 décrit un cadre de raquette de tennis, dans lequel la barrette porte-canon repose contre ce cadre, avec interposition de profilés en caoutchouc.

L'objet de la présente invention est d'obtenir une souplesse ou élasticité dans la liaison corde-cadre avec une raideur maîtrisée et éventuellement évolutive lors de la mise en tension du cordage ou lors d'un impact d'une balle.

Un objet complémentaire vise à obtenir un amortissement des chocs et vibrations par le tamis et ressenti par le joueur.

A cet effet, l'invention a pour objet les caractéristiques des revendications indépendantes 1 et 12. Des caractéristiques avantageuses font l'objet des revendications dépendantes.

Ainsi, dans une forme d'exécution de l'invention, le cadre de la raquette est par exemple tubulaire et chacun des trous traversant ses parois respectivement, intérieure et extérieure, pour le passage d'un montant ou d'un travers, constitue logement pour un canon de guidage de ce montant ou travers et ce canon est solidaire, avec plusieurs autres canons, d'une barrette porte canon en matière synthétique semi-rigide moulée à la forme de la partie du cadre sur laquelle elle doit être apposée et en donnant aux canons l'orientation qu'ils doivent avoir lorsqu'ils sont engagés dans les trous traversants de ce cadre, ladite barrette comportant, entre chaque groupe de deux canons contigus, une portée d'appui de la corde.

Selon les formes d'exécution de la raquette conforme à l'invention, les lacunes s'étendent sur la périphérie extérieure du cadre, soit selon une direction longitudinale, soit selon une direction transversale, et sont ou non débouchantes sur les flancs latéraux et/ou longitudinaux des portées.

Selon un autre mode de réalisation des barrettes porte canons conformes à l'invention, les portées présentent un trou débouchant d'une part sur la zone d'appui de la corde et d'autre part sur la lacune.

Selon d'autres modes de réalisation de l'invention, au moins certaines des lacunes sont remplies avec un matériau souple pour amortir les déformations subies par les portées correspondantes, lors d'une tension ou d'un choc sur la cordage.

Selon un mode de réalisation, avantageusement le matériau souple vient en contact avec la corde et le cadre de la raquette.

D'autres caractéristiques et avantages ressortiront de la description qui suit en référence aux dessins schématiques annexés dans lesquels :
- la figure 1 représente une vue partielle en coupe longitudinale d'une raquette conforme à l'invention,
- la figure 2 représente une vue partielle en coupe agrandie d'un exemple de réalisation de la raquette conforme à l'invention et représentée à la figure 1,
- les figures 3 et 4 représentent une vue en coupe d'un détail de deux autres exemples de réalisation d'une raquette conforme à l'invention,
- les figures 5, 6 et 7 représentent une section prise selon la direction V-V de la figure 1, avec des modes de réalisation respectifs pour une raquette ou une barrette porte canon conforme à l'invention,
- la figure 8 représente une vue partielle en perspective d'un exemple de réalisation d'une barrette porte canons conforme à l'invention,
- la figure 9 représente une vue partielle en coupe d'un cadre de raquette comportant une barrette porte canons représentée à la figure 8,
- la figure 10 représente une variante de réalisation de la barrette porte canon conforme à l'invention représente à la figure 8 ou 9,
- les figures 11 et 12 représentent des vues en section transversale d'un cadre par exemple tubulaire et pourvu d'une barrette porte canons conforme à l'invention,
- les figures 13 et 14 représentent des vues en section transversale d'un cadre par exemple tubulaire et pourvu d'une barrette porte canons réalisée selon un autre exemple de réalisation conforme à l'invention.

Comme représenté notamment à la figure 1 annexée, la raquette comprend un cadre 2, lui-même composé de deux parties latérales 2a, d'une partie de tête 2b, et d'une partie de coeur 2c, solidaire de goussets 3 de raccordement au manche non représenté, et un tamis composé de montants 4 et de travers 5.

A la figure 2 le cadre 2 de la raquette est réalisé en matériau composite, de type fibres synthétiques-résine synthétique, et est composé d'éléments tubulaires. Ce cadre 2 comporte donc une paroi intérieure 6, une paroi extérieure 7 qui sont traversées par des trous traversants 6a, 7a, percés après réalisation de la raquette, pour passage de la corde constituant le tamis formé par entrecroisement des montants et travers, et plus précisément, pour le passage de canons de guidage 8. Selon les formes d'exécution, le cadre 2 peut être plein ou creux.

Avantageusement, les canons 8, guidant les montants 4 et travers 5 dans leur traversée du cadre 2, sont solidaires de barrettes porte canons comprenant deux barrettes latérales 9, une barrette de tête 10, une barrette de coeur 11, et deux barrettes de prolongement 9a. Ces différentes barrettes, qui sont adaptées à chaque taille de raquette, se différencient de celles actuellement connues par le fait qu'elles sont réalisées dans une matière synthétique par exemple à fort coefficient de glissement, mais semi-rigide, et par exemple réalisées en polyamide 6.6 avec une charge de Polytétrafluoréthylène, et sont moulées à la forme de la partie du cadre sur lequel elles doivent être apposées en donnant par moulage aux canons l'orientation qu'ils doivent avoir lorsqu'ils sont engagés dans les trous 6a, 7a ménagés dans ce cadre. Les barrettes 9, 10 et 11 comportent donc sur la plus grande partie de leur longueur, des canons 8 qui sont parallèles entre eux et parallèles à l'axe longitudinal de la raquette, pour ceux des barrettes 10 et 11, ou perpendiculaires à cet axe, pour ceux des barrettes 9. Les canons extrêmes 8a de la barrette porte canon de tête 10 et destinés à un travers extrême et à deux montants extrêmes, sont, quant à eux, disposés sensiblement radialement au cadre pour éviter de se croiser. De même, les canons 8b portés par les barrettes de prolongement 9a et destinés à recevoir l'autre extrémité des montants extrêmes 4b, un travers extrême 5b et les extrémités de quelques montants centraux 4a, s'insérant mal dans la courbure du cadre 2 côté coeur, sont également disposés sensiblement radialement par rapport à ce cadre.

Avantageusement, le cadre 2 de la raquette comporte, dans sa paroi extérieure 7, une rainure 14 avec fond 14a et ayant une section transversale en "U". Dans cette rainure 14 s'encastre le fond, de profil complémentaire, des barrettes correspondantes 9 à 11. Selon un exemple de réalisation montré la figure 2, chacune de ces barrettes comporte longitudinalement une gorge 16, ayant une section transversale en "U" épousant transversalement la forme des boucles 17 reliant deux travers, ou deux montants, et venant en appui sur ladite barrette dans l'intervalle entre deux canons 8, 8a, 8b.

Comme le montre plus en détails la figure 2, chaque barrette comporte entre chaque groupe de deux canons contigus 8, 8a ou 8b, un profil curviforme ou convexe délimitant une portée 18 épousant les courbures, respectivement, longitudinale et transversale de la boucle 17, et améliorant l'appui de la corde. Cette portée 18 a des rayons de courbure R1, R2 qui varient en fonction de la position de la portée 18 sur la partie correspondante du cadre 2, et de manière à toujours assurer le meilleur appui de la corde formant la boucle, sans pour autant lui communiquer une courbure pouvant affecter sa résistance, par exemple par des contraintes de flexion trop importante.

Chacune de ces portées 18 comporte, dans sa partie centrale, une lacune 18a ou cavité par exemple débouchant de son fond et déterminant un épaulement 25a venant en appui sur le fond 14a de la rainure 14 du cadre 2.

La longueur de cette lacune 18a selon la direction périphérique convexe, appelée aussi longitudinale, du cadre 2 est déterminée de manière :
- que, d'une part les deux parties de la barrette qui l'encadrent et qui viennent en appui sur le fond 14a de la rainure 14 aient une longueur suffisante pour ne pas affecter la rigidité de la liaison de cette barrette avec les canons 8 contigus et éviter toute transmission de contraintes dans ces liaisons,'
- et que, d'autre part, la tension de cordage exercée sur la corde ne produise pratiquement aucun fléchissement ou un fléchissement maîtrisé de la portée 18, mais que, lors de l'impact d'une balle sur le tamis, les lacunes 18a des portées 18 sollicitées autorisent un léger fléchissement de ces portées, entraînant une réduction de l'énergie du choc transmise à la raquette. Ainsi les évidements 18a donne aux portées 18 des barrettes une fonction d'amortisseur de choc.

Le degré d'amortissement est donc déterminé par les propriétés élastiques conférées à la portée 18, d'une part par sa forme et d'autre part par les propriétés de son matériau constitutif.

La raquette conforme à l'invention dont une partie agrandie et représentée aux figures 2, 3 et 4 présente des portées 18 s'étendant selon une direction périphérique longitudinale ou convexe du cadre 2. Ces portées 18 se présentent donc sous forme de ponts ou d'arches sur lesquel(le)s vient s'appuyer la corde 17.

Avantageusement chacune des portées 18 comporte dans sa partie centrale une lacune 18a correspondante sous forme d'évidement de cavité ou d'espace vide, de manière à donner à cette partie centrale des propriétés élastiques. Ces portées 18 sont avantageusement curviformes ou incurvées.

Dans les exemples de réalisation avantageux, par exemple représenté aux figures 4, 5 et 7 les portées 18 présentent au moins un trou 20 débouchant d'une part sur la zone d'appui de la corde 17 et d'autre part dans la lacune 18a correspondante.

Selon les autres exemples de réalisation de la barrette porte canons représentés à la figure 6 ou 7, les lacunes 18a sont débouchantes sur les flancs latéraux 21 a des portées 18.

Selon d'autres exemples de réalisation représentés par exemple aux figures 8 à 14, les lacunes 18a sont débouchantes sur les flans longitudinaux 21b des portées 18, ou transversalement à la barrette porte canons.

Chacune des portées 18 comporte donc dans sa partie centrale la lacune 18a sous forme d'évidement ou d'espace vide de manière à donner à cette partie centrale des propriétés de déformation élastique. Ces propriétés sont obtenues en choisissant un matériau rigide ou semi-rigide dont on peut déterminer ses réactions de fléchissement ou ses déformations en fonction de contraintes appliquées par la corde 17. La configuration même ces portées 18 et des barrettes porte canons contribuent également à ces propriétés d'élasticité, associées le cas échéant à des propriétés d'amortissement liées au matériau constitutif desdites portées 18.

Il est donc intéressant de concevoir différentes formes de lacunes 18a que l'on obtient soit par moulage soit par dégagement de matière, de façon à conférer des propriétés élastiques spécifiques à ladite portée 18. Cette dernière repose par ses extrémités sur le cadre 2, ou indirectement par une bande 25 constitutive de la barrette porte canons. La portée 18 peut également être obtenue par déformation de cette bande 25 reposant sur le fond 14a du cadre 2.

Dans les exemples de réalisation de la barrette porte canons ou de la raquette représentée aux figures 8 à 14, les portées 18 s'étendent selon une direction transversale au cadre. Cela signifie que les portées 18 se présentent par exemple sous forme de pont ou d'arche s'étendant sensiblement perpendiculairement au plan d'extension de la boucle formée par la corde 17. Ainsi selon l'exemple de réalisation représenté aux figures 8 et 9, la barrette porte canons présente des appuis complémentaires 22 faisant saillie hors de la bande 25 et s'étendant de part et d'autre de la portée 18. Ces appuis complémentaires 22 présentent par exemple une forme inclinée ou sensiblement arrondie de manière à obtenir un appui selon un rayon de courbure sensiblement homogène.

L'appui en question concerne bien sûr une boucle, de la corde 17 dont les deux extrémités s'engagent dans des alésages 24 associés au canon 8 correspondants. Ces appuis complémentaires 22 présentent avantageusement une faible zone de contact avec la corde 17 de manière à ne pas entraver la déformation de la portée 18.

La figure 10 représente un autre exemple de réalisation de barrette porte canons représenté à la figure 9 dans laquelle les appuis complémentaires 22 sont reliés à la base de la portée 18. On obtient ainsi une lacune 18a localisée entre la portée 18 et la bande 25 laquelle vient en appui sur le cadre 2.

Dans les exemples de réalisation représentés aux figures 11 et 12, la portée 18 est reliée à la bande 25 de manière à constituer une structure creuse délimitant ainsi la lacune 18a. C'est la bande 25 qui vient reposer contre le fond 14a d'une rainure 14 ménagée dans le cadre 2. La lacune 18a peut également être débouchante sur le fond de la rainure 14a comme cela est représenté à la figure 13 ou 14. La bande 25 présente à cet effet une ouverture réalisée par tous moyens connus. Là encore, les lacunes 18a peuvent être débouchantes sur les flancs latéraux et/ou longitudinaux des portées 18.

Les figures 11 et 13 montrent ainsi que les flancs transversaux, c'est à dire venant au regard directement avec la corde 17 sont ouverts vers l'extérieur.

Selon un exemple de réalisation très avantageux de la raquette conforme à l'invention, ainsi que des barrettes porte canons conformes à l'invention, les lacunes 18a sont remplies, pour certaines au moins, d'un matériau souple conférant aux portées 18 correspondantes, des propriétés d'amortissement. Ces propriétés permettent alors d'amortir davantage les chocs liés à l'impact d'une balle et d'amortir les vibrations.

Dans les exemples de réalisation représentés aux figures 3, 4, 7, 12, et 14, les lacunes 18a sont remplies d'un tel matériau. La déformation de la portée 18 provoquent ainsi une compression de ce matériau souple 30, laquelle génère ainsi une atténuation des chocs et vibrations résultant d'un impact d'une balle sur le tamis de la raquette.

Avantageusement, ce matériau souple 30 présente une dureté Shore A comprise entre 50 et 70. A titre d'exemple, ce matériau souple peut être un matériau viscoélastique. Ce dernier peut être surmoulé, collé ou inséré par tous moyens dans la lacune, et est constitué par exemple d'élastomère du type caoutchouc ou silicone, ou polyuréthanne dont on arrive à déterminer avec précision la dureté.

Ce matériau souple 30 est introduit dans toutes les lacunes 18a d'une barrette porte canons ou seulement dans une sélection de lacunes 18a.

Il est également envisageable d'utiliser divers types de barrettes porte canons sur le cadre 2 d'une même raquette pour lesquelles certaines comportent, en fonction de leur positionnement sur le cadre 2 un matériau souple 30 alors que d'autres, également en fonction de leur positionnement, ne comportent pas un tel matériau souple 30.

Le matériau souple 30 peut venir en contact directement avec le fond 14a de la rainure 14 ménagée dans le cadre 2 lorsque ladite lacune 18a est débouchante sur ledit fond 14a.

Il est ainsi possible avec des barrettes porte canons conformes à l'invention de réaliser une raquette dont le tamis présente des réactions variées vis-à-vis des chocs et des vibrations.

Le concepteur de raquettes dispose ainsi avec des moyens extrêmement simple, d'une gamme de paramètres physiques pour procéder au réglage de la raquette. Il peut ainsi choisir le matériau constitutif des portées 18 ainsi que leurs configurations pour à obtenir un certain comportement élastique et le cas échéant amortissant. Le choix du matériau 30 ainsi associé à la portée 18 considérée permet d'influencer de façon additionnelle le comportement du tamis, notamment vis-à-vis des vibrations.

Il en est de même pour la tension du cordage 17. En effet, en fonction de la mise sous tension de ce cordage 17 les portées 18 sont soumises à une précontrainte engendrant une déformation plus ou moins importante de ladite portées 18. En fonction de cette précontrainte, on peut obtenir un comportement élastique différent ou une raideur évolutive pour les portées 18.

La raquette conforme à l'invention présente un tamis dont la raideur est maîtrisée d'une part, et évolutive d'autre part. Il est particulièrement intéressant de noter que l'on peut ainsi intervenir sur un grand nombre de paramètres agissant sur le comportement de la raquette et ce sans apport d'éléments ou de pièces supplémentaires apportés sur le cadre ou sur le tamis.

Lors du jeu, les impacts de la balle sur le tamis, qui transmettent des efforts d'extension aux travers et aux montants sollicités, sont beaucoup mieux absorbés, grâce aux portées 18 des barrettes conformes à l'invention qui facilitent le report des allongements et efforts sur les brins contigus des travers et montants du cordage 17.

Ce report des allongements augmente la longueur sollicitée des cordes et accroît artificiellement la taille du tamis sans toucher à la taille du cadre qui le supporte. Ceci a pour effet d'augmenter la puissance de la raquette sans augmenter son encombrement.

De même, en cas de frappe décentrée, le report d'allongement et le léger fléchissement des portées 18 permettent une plus grande déformation du tamis, d'où une plus grande tolérance et une réduction de l'amplitude du choc de la balle sur le tamis.

Enfin, la mise à la forme définitive des barrettes et leur réalisation en matière rigide ou semi rigide, évite que les zones fragiles de liaison entre canons et barrettes soient soumises, par des flexions lors de leur mise en place, à des contraintes pouvant favoriser des amorces de rupture, et, en conséquence, garantit la longévité du guidage des brins des boucles, donc des travers et montants.

## Revendications

1. Raquette comportant un cadre (2) dans lequel sont ménagés des trous (6a,7a) traversants, des barrettes porte canons dont les canons sont engagés dans les trous (6a, 7a), un cordage (17) monté sur le cadre (2) par l'intermédiaire des barrettes porte canons de façon à réaliser un tamis intérieur au cadre, lesdites barrettes porte canon présentant chacune au moins une portée (18) entre chaque paire de canons (8) adjacents, sur laquelle s'appuie une boucle de cordage (17), au moins un certain nombre de ces portées (18) étant associées à des lacunes (18a) localisées entre lesdites portées et le cadre (2), **caracterisée en ce que** la ou chaque portée (18) associée à une lacune (18a) présente une forme d'arche définissant ladite lacune et s'étendant perpendiculairement au plan d'extension de la boucle formée par la corde.

2. Raquette selon la revendication 1 **caractérisée en ce que** chacune des portées (18) comporte dans sa partie centrale une lacune (18a) sous forme d'évidement ou d'espace vide ménagé dans la barrette porte canons de manière à donner à cette partie centrale des propriétés de déformation élastique.

3. Raquette selon la revendication 1 ou 2, **caractérisée en ce que** les lacunes (18a) s'étendent selon une direction longitudinale au plan d'extension du cadre (2) et sur la périphérie extérieure dudit cadre (2).

4. Raquette selon la revendication 1 ou 2, **caractérisée en ce que** les lacunes (18a) s'étendent selon une direction transversale au plan d'extension du cadre et sur la périphérie extérieure dudit cadre (2).

5. Raquette selon l'une quelconque des revendications 1 ou 4, **caractérisée en ce que** les lacunes (18a) sont curviformes.

6. Raquette selon l'une quelconque des revendications 1 à 5, **caractérisée en ce qu'**au moins certaines portées (18) présentent chacune au moins un trou (20) débouchant d'une part sur la zone d'appui de la corde (17) et d'autre part sur la lacune (18a).

7. Raquette selon l'une quelconque des revendications 1 à 6, **caractérisée en ce qu'**au moins certaines des lacunés (18a) sont remplies avec un matériau souple (30) pour amortir les déformations subies par les portées (18) correspondantes, lors d'une tension ou d'un choc sur le cordage.

8. Raquette selon la revendication 7, **caractérisée en ce que** le matériau souple (30) vient en contact avec la corde (17) et avec le cadre (2).

9. Raquette selon l'une quelconque des revendications 1 à 8, **caractérisée en ce que** les lacunes (18a) sont débouchantes sur les flancs latéraux (21a) et/ou transversaux (21b) de la barrette porte canons.

10. Raquette selon l'une quelconque des revendications 1 à 9, **caractérisée en ce qu'**au moins une partie des lacunes (18a) débouchent sur une paroi extérieure (7) au cadre (2) et de préférence sur le fond (14a) d'une rainure (14).

11. Raquette selon la revendication 7, **caractérisée en ce que** le matériau souple (30) présente une dureté Shores A comprise entre 50 et 70.

12. Barrette porte canons comportant au moins deux canons (8), destinée à être montée sur le cadre (2) d'une raquette de sport, et présentant au moins une portée (18) entre deux canons (8) adjacents de manière à réaliser un appui pour un cordage (17), au moins une portée (18) étant associée à une lacune (18a) localisée entre ladite portée (18) et le cadre (2) ou entre ladite portée (18) et une partie de la barrette destinée à venir en appui ou en regard du cadre (2), **caractérisée en ce que** la ou chaque portée (18) associée à une lacune (18a) présente une forme d'arche définissant ladite lacune et s'étendant perpendiculairement au plan d'extension de la boucle formée par la corde.

13. Barrette porte canons selon la revendication 12, **caractérisée en ce qu'**elle comporte une gorge longitudinale de réception des boucles (20) formés par la corde (17), ladite gorge longitudinale ayant une section transversale sensiblement en « U » épousant la forme de la corde et se raccordant à l'alésage de chaque canon de guidage par un profil curviforme délimitant la portée et épousant les courbures longitudinales et transversales de la corde (17).

14. Barrette porte canons selon la revendication 12, **caractérisée en ce qu'**elle est réalisée en matière synthétique semi-rigide moulée à la forme de la partie du cadre (2) sur laquelle elle doit être apposée en donnant aux canons (8) l'orientation qu'ils doivent avoir lorsqu'ils sont engagés dans les trous (6a, 7a) traversants de ce cadre (2), ladite barrette comportant entre chaque groupe de deux canons (8) contigus, une portée (18) d'appui de la corde (17).

15. Barrette porte canons selon l'une quelconque des revendications 12 à 14, **caractérisée en ce qu'**elle est obtenue par moulage.

16. Barrette porte canons selon l'une quelconque des revendications 12 à 15, **caractérisée en ce qu'**elle comporte un matériau souple (30) remplissant au moins certaines des lacunes (18a).

## Patentansprüche

1. Schläger mit einem Rahmen (2), in dem Durchgangsöffnungen (6a, 7a) ausgebildet sind, mit Hülsenträgerleisten, deren Hülsen in die Öffnungen (6a, 7a) eingesteckt sind, mit einer Saitenbespannung (17), die am Rahmen (2) mittels der Hülsenträgerleisten angebracht ist, um ein im Rahmen innenliegendes Gitter zu bilden, wobei die Hülsenträgerleisten jeweils zwischen jedem Paar von benachbarten Hülsen (8) mindestens eine Auflagefläche (18) aufweisen, auf der eine Saitenbespannungsschlinge (17) in Auflage kommt, wobei zumindest eine bestimmte Anzahl dieser Auflageflächen (18) freien Räumen (18a) zugeordnet sind, die sich zwischen den Auflageflächen und dem Rahmen (2) befinden,
**dadurch gekennzeichnet, dass**
die oder jede Auflagefläche (18), die einem freien Raum (18a) zugeordnet ist, eine Bogenform aufweist, die den freien Raum bildet, und sich senkrecht zur Erstreckungsebene der durch die Saite gebildeten Schlinge erstreckt.

2. Schläger nach Anspruch 1,
**dadurch gekennzeichnet, dass**
jede der Auflageflächen (18) in ihrem Mittelteil einen freien Raum (18a) in Form einer Ausnehmung oder eines Leerraums umfasst, die/der in der Hülsenträgerleiste ausgebildet ist, um diesem Mittelteil elastische Verformbarkeitseigenschaften zu verleihen.

3. Schläger nach Anspruch 1 oder 2, **dadurch gekennzeichnet, dass** die freien Räume (18a) sich in einer Längsrichtung zur Erstreckungsebene des Rahmens (2) und am Außenumfang des Rahmens (2) erstrecken.

4. Schläger nach Anspruch 1 oder 2,
**dadurch gekennzeichnet, dass**
die freien Räume (18a) sich in einer Querrichtung zur Erstreckungsebene des Rahmens und am Außenumfang des Rahmens (2) erstrecken.

5. Schläger nach einem der Ansprüche 1 oder 4,
**dadurch gekennzeichnet, dass**
die freien Räume (18a) gekrümmt sind.

6. Schläger nach einem der Ansprüche 1 bis 5,
**dadurch gekennzeichnet, dass**
zumindest bestimmte Auflageflächen (18) jeweils mindestens eine Öffnung (20) aufweisen, die einerseits in den Auflagebereich für die Saite (17) und andererseits in den freiem Raum (18a) mündet.

7. Schläger nach einem der Ansprüche 1 bis 6,
**dadurch gekennzeichnet, dass**
zumindest bestimmte der freien Räume (18a) mit einem nachgiebigen Material (30) gefüllt sind, um die Verformungen aufzufangen, die die entsprechenden Auflageflächen (18) bei einer Spannung oder einem Stoß auf die Saitenbespannung erfahren.

8. Schläger nach Anspruch 7,
**dadurch gekennzeichnet, dass**
das nachgiebige Material (30) mit der Saite (17) und mit dem Rahmen (2) in Berührung kommt.

9. Schläger nach einem der Ansprüche 1 bis 8,
**dadurch gekennzeichnet, dass**
die freien Räume (18a) in die Seitenflanken (21a) und/oder Querflanken (21b) der Hülsenträgerleiste münden.

10. Schläger nach einem der Ansprüche 1 bis 9,
**dadurch gekennzeichnet, dass**
zumindest ein Teil der freien Räume (18a) in eine Außenwand (7) des Rahmens (2) und vorzugsweise in den Boden (14a) einer Nut (14) mündet.

11. Schläger nach Anspruch 7,
**dadurch gekennzeichnet, dass**
das nachgiebige Material (30) eine Shore A-Härte von 50 bis 70 aufweist.

12. Hülsenträgerleiste mit mindestens zwei Hülsen (8), die dazu bestimmt sind, am Rahmen (2) eines Sportschlägers angebracht zu werden, und die mindestens eine Auflagefläche (18) zwischen zwei benachbarten Hülsen (8) aufweist, um eine Auflage für eine Saitenbespannung (17) zu bilden, wobei mindestens eine Auflagefläche (18) einem freien Raum (18a) zugeordnet ist, der sich zwischen der Auflagefläche (18) und dem Rahmen (2) oder zwischen der Auflagefläche (18) und einem Teil der Leiste befindet, der dazu bestimmt ist, in Anlage am oder Gegenüberstellung mit dem Rahmen (2) zu kommen,
**dadurch gekennzeichnet, dass**
die oder jede Auflagefläche (18), die einem freien Raum (18a) zugeordnet ist, eine Bogenform aufweist, die den freien Raum bildet, und sich senkrecht zur Erstreckungsebene der durch die Saite gebildeten Schlinge erstreckt.

13. Hülsenträgerleiste nach Anspruch 12,
**dadurch gekennzeichnet, dass**
sie eine Längsauskehlung zur Aufnahme von Schlingen (20) umfasst, die durch die Saite (17) gebildet werden, wobei die Längsauskehlung einen im Wesentlichen U-förmigen Querschnitt hat, der sich der Form der Saite anpasst und sich an die Bohrung jeder Führungshülse durch ein gekrümmtes Profil anschließt, das die Auflagefläche begrenzt und sich den Längs- und Querkrümmungen der Saite (17) anpasst.

14. Hülsenträgerleiste nach Anspruch 12,
**dadurch gekennzeichnet, dass**
sie aus einem halbsteifen Kunststoff hergestellt ist, der mit dem Teil des Rahmens (2) formgegossen ist, an dem sie angebracht werden soll, indem den Hülsen (8) die Ausrichtung verliehen wird, die sie haben sollen, wenn sie in die Durchgangsöffnungen (6a, 7a) dieses Rahmens (2) eingeführt werden, wobei die Leiste zwischen jeder aus zwei benachbarten Hülsen (8) bestehenden Gruppe eine Auflagefläche (18) zur Auflage der Saite (17) umfasst.

15. Hülsenträgerleiste nach einem der Ansprüche 12 bis 14,
**dadurch gekennzeichnet, dass**
sie durch Formguss erhalten wird.

16. Hülsenträgerleiste nach einem der Ansprüche 12 bis 15,
**dadurch gekennzeichnet, dass**
sie ein nachgiebiges Material (30) umfasst, das zumindest bestimmte der freien Räume (18a) füllt.

## Claims

1. Racket comprising a frame (2) in which there are arranged through-holes (6a, 7a), shank-bearing cleats whose shanks are inserted in the holes (6a, 7a), and a string pattern (17) which is mounted on the frame (2) via the shank-bearing cleats in such a way as to produce a stringing pattern inside the frame, the said shank-bearing cleats each having at least one bearing surface (18) between each pair of adjacent shanks (8), on which a string-pattern loop (17) rests, and at least a number of the said bearing surfaces (18) being associated with gaps (18a) located between the said bearing surfaces and the frame (2), **characterised in that** the bearing surface (18), or each bearing surface (18), associated with a gap (18a) has an arched shape defining the said gap and extending perpendicularly to the plane in which the loop formed by the string extends.

2. Racket according to claim 1, **characterised in that** each of the bearing surfaces (18) comprises, in its central part, a gap (18a) in the form of a clearance or an empty space arranged in the shank-bearing cleat in such a way as to impart properties of elastic deformation to the said central part.

3. Racket according to claim 1 or 2, **characterised in that** the gaps (18a) extend in a direction longitudinal to the plane in which the frame (2) extends and on the outer periphery of the said frame (2).

4. Racket according to claim 1 or 2, **characterised in that** the gaps (18a) extend in a direction transverse to the plane in which the frame extends and on the outer periphery of the said frame (2).

5. Racket according to any of claims 1 or 4, **characterised in that** the gaps (18a) are curved in shape.

6. Racket according to any of claims 1 to 5, **characterised in that** at least some of the bearing surfaces (18) each have at least one hole (20) opening, on the one hand, onto the zone for supporting the string (17) and, on the other hand, onto the gap (18a).

7. Racket according to any of claims 1 to 6, **characterised in that** at least some of the gaps (18a) are filled up with a flexible material (30) in order to absorb the deformations undergone by the corresponding bearing surfaces (18) when the string pattern is subjected to tension or impact.

8. Racket according to claim 7, **characterised in that** the flexible material (30) comes into contact with the string (17) and with the frame (2).

9. Racket according to any of claims 1 to 8, **characterised in that** the gaps (18a) are ones which open onto the lateral flanks (21a) and/or transverse flanks (21b) of the shank-bearing cleat.

10. Racket according to any of claims 1 to 9, **characterised in that** at least some of the gaps (18a) open onto an outer wall (7) at the frame (2) and preferably onto the bottom (14a) of a groove (14).

11. Racket according to claim 7, **characterised in that** the flexible material (30) has a Shore A hardness of between 50 and 70.

12. Shank-bearing cleat which comprises at least two shanks (8), is intended to be mounted on the frame (2) of a sports racket, and has at least one bearing surface (18) between two adjacent shanks (8) in such a way as to produce a support for a string pattern (17), at least one bearing surface (18) being associated with a gap (18a) located between the said bearing surface (18) and the frame (2) or between the said bearing surface (18) and a part of the cleat which is intended to rest on or face said frame (2), **characterised in that** the bearing surface (18), or each bearing surface (18), associated with a gap (18a) has an arched shape defining the said gap and extending perpendicularly to the plane in which the loop formed by the string extends.

13. Shank-bearing cleat according to claim 12, **characterised in that** it comprises a longitudinal channel for receiving the loops (20) formed by the string (17), the said longitudinal channel having a substantially "U"-shaped cross-section which closely follows the shape of the string and is connected to the bore of each guide shank by a profile which is curved in shape, delimits the bearing surface and closely follows the longitudinal and transverse curves of the string (17).

14. Shank-bearing cleat according to claim 12, **characterised in that** it is made of semi-rigid synthetic material moulded to the shape of that part of the frame (2) onto which it is to be affixed while imparting to the shanks (8) the orientation which they are to have when they are inserted in the through-holes (6a, 7a) in the said frame (2), the said cleat comprising, between each group of two contiguous shanks (8), a bearing surface (18) for supporting the string (17).

15. Shank-bearing cleat according to any of claims 12 to 14, **characterised in that** it is obtained by moulding.

16. Shank-bearing cleat according to any of claims 12 to 15, **characterised in that** it comprises a flexible material (30) which fills up at least some of the gaps (18a).
